# EUROPÄISCHE PATENTSCHRIFT

(11) **EP 1 213 414 B1**
(45) Veröffentlichungstag und Bekanntmachung des Hinweises auf die Patenterteilung: **30.06.2004**
(21) Anmeldenummer: 01128099.7
(22) Anmeldetag: 27.11.2001
(51) Int. Cl.: E05B 13/00, E05B 13/10, E05B 35/08

(54) **Schwenkhebelverschluss mit 4-Augen-Schliessung**
Pivoting lever closure with 4-eyes-closing
Serrure à levier pivotant avec 4-yeux-fermeture

(30) Priorität: 01.12.2000 DE 20020382 U
(43) Veröffentlichungstag der Anmeldung: 12.06.2002
(73) Patentinhaber: EMKA BESCHLAGTEILE GmbH & Co. KG, D-42551 Velbert (DE)
(72) Erfinder: Hoffmann, Rainer, 40764 Langenfeld (DE)
(74) Vertreter: Müller, Karl-Ernst, Dr., Dipl.-Ing.

(56) Entgegenhaltungen:
- EP-A- 0 453 626
- DE-A- 4 013 440

## Beschreibung

Die Erfindung betrifft einen Schwenkhebelverschluß zur Montage in einer Wand oder in einem Türblatt eines dünnwandigen Blechschrankes mit einer auf die Wand oder das Türblatt aufsetzbaren, zur Aufnahme eines darin schwenkbar gelagerten Handhebels eingerichteten Grundplatte, wobei der Handhebel aus einer in der Grundplatte verriegelten Stellung in eine Freigabestellung herausklappbar ist und bei seiner in der Freigabestellung möglichen Schwenkbewegung ein schrankinnenseitig angebrachtes Verriegelungsorgan betätigt, und wobei der Handhebel zwei an ihm angebrachte Schließeinrichtungen wie Zylinderschlösser mit zwischen einer Riegelstellung und einer Freigabestellung drehbaren Schloßdaumen trägt.

Ein gattungsgemäßer Schwenkhebelverschluß ist in der EP 0 453 626 B1 beschrieben; der bekannte Schwenkhebelverschluß ist hinsichtlich der beiden in seinem Handhebel angeordneten Schließeinrichtungen derart eingerichtet, daß die Schließung jeder Schließeinrichtung mit dem zugehörigen Schlüssel zu einer Freigabe des Handhebels aus der Grundplatte führt, weil beide Schließeinrichtungen gemeinsam auf eine zentrale Riegeleinrichtung für den Handhebel wirken. Somit ist der Schwenkhebelverschluß von einer Person mit einem für eine der beiden Schließeinrichtungen passenden Schlüssel zu öffnen bzw. zu verschließen.

Es gibt darüber hinaus Anwendungsfälle, bei denen die Forderung nach der Anwesenheit von zwei Personen für das Öffnen des Schrankes besteht, so daß im Rahmen einer sogenannten 4-Augen-Schließung nur die Betätigung beider Schließeinrichtungen gemeinsam ein Öffnen des Schrankes, beispielsweise eines Computerschrankes, ermöglicht, und daher liegt der Erfindung die Aufgabe zugrunde, einen Schwenkhebelverschluß mit den gattungsgemäßen Merkmalen für die gewünschte 4-Augen-Schließung einzurichten.

Die Lösung dieser Aufgabe ergibt sich aus dem Patentanspruch.

Die Erfindung sieht im einzelnen vor, daß jeder Schloßdaumen der beiden Schließeinrichtungen in der in die Grundplatte eingeklappten Verriegelungsstellung des Handhebels als Riegelstellung in die Grundplatte eingreift und der Schloßdaumen bei jeder Schließeinrichtung unabhängig voneinander mit dem ihr zugeordneten Schlüssel von seiner Riegelstellung in seine Freigabestellung drehbar ist und daß der Schlüssel von jeder Schließeinrichtung nur in der Riegelstellung des Schloßdaumens, nicht aber in dessen Freigabestellung abziehbar ist.

Die Erfindung beruht auf dem Prinzip, daß jede der beiden an dem Handhebel vorgesehenen Schließeinrichtungen unabhängig voneinander den Handhebel in der Grundplatte verriegelt, so daß die Betätigung nur einer Schließeinrichtung noch kein Herausklappen des Handhebels aus der Grundplatte und damit eine Betätigung des Verriegelungsmechanismus für den Schrank ermöglicht. Erst wenn beide Schließeinrichtungen betätigt sind und die Schloßdaumen beider Schließeinrichtungen sich in ihrer Freigabestellung für den Handhebel befinden, kann der Handhebel herausgeklappt und somit durch Schwenken des Handhebels das Verriegelungsorgan in Form einer Verriegelungszunge oder in Form wenigstens einer an der Betätigungswelle des Handhebels angehängten Verriegelungsstange betätigt werden. Die Erfindung sieht gleichfalls vor, daß der Schlüssel von jeder Schließeinrichtung nur in der Riegelstellung des Schloßdaumens, nicht aber in dessen Freigabestellung abziehbar ist, und hierdurch ist sichergestellt, daß auch bei Verschließen des Schrankes das 4-Augen-Prinzip durchgreift, weil beide Schließeinrichtungen in ihre Riegelstellung für den Handhebel gebracht werden müssen, bevor der jeweilige Schlüssel abgezogen werden kann. Somit ist eine Umgehung des 4-Augen-Prinzips für die Öffnung des Schrankes nicht möglich.

In der Zeichnung ist ein Ausführungsbeispiel der Erfindung wiedergegeben, welches nachstehend beschrieben ist. Es zeigen:
- Fig. 1: einen Schwenkhebelverschluß in Seitenansicht,
- Fig. 2: einen Doppelzylinder-Schwenkhebelverschluß in einer Vorderansicht,
- Fig. 3: den Doppelzylinder-Schwenkhebelverschluß gemäß Fig. 2 in einer Rückansicht.

Der grundsätzliche Aufbau eines Schwenkhebelverschlusses ist Figur 1 zu entnehmen. An einer mit 10 bezeichneten Wand oder einem Türblatt eines dünnwandigen Blechschrankes ist außenseitig eine Grundplatte 11 aufgesetzt, in der ein Handhebel 12 schwenkbar gelagert ist. Der Handhebel 12 durchragt mit seiner Betätigungswelle 13 die Grundplatte 11 sowie die Wand bzw. das Türblatt 10, und auf dem schrankinnenseitig überstehenden Bereich der Betätigungswelle 13 ist eine Verriegelungszunge 14 angebracht, ferner zwei Anlenkungen 15 zum Anhängen von nicht weiter dargestellten Verriegelungsstangen. Der Aufbau eines derartigen Schwenkhebelverschlusses ergibt sich im Grundsatz aus der zur Bildung der Gattung herangezogenen EP 0 453 626 B1.

Wie sich aus Fig. 2 im einzelnen ergibt, sind in dem Handhebel 12 zwei Schließeinrichtungen in Form von zwei Zylinderschlössern angebracht, wobei die erste Schließeinrichtung mit 17 und die zweite Schließeinrichtung mit 18 bezeichnet ist. Die in dem Handhebel 12 untergebrachten Zylinderschlösser als Schließeinrichtungen 17, 18 sind von einer auf dem Handhebel 12 verschiebbaren Verschiebekappe 16 abgedeckt.

Soweit die von dem Handhebel 12 nach innen vorstehenden Schließeinrichtungen 17, 18 entsprechend Raum benötigen, durchgreifen die Schließeinrichtungen 17, 18 das Türblatt bzw. die Wand in einem hierfür eingerichteten Durchbruch und sind schrankinnenseitig über eine mit der außenseitig befindlichen Grundplatte 11 verbundenen Schutzkappe 19 abgedeckt.

Die beiden Zylinderschlösser 17, 18 als Schließeinrichtungen ergeben sich in ihrer Einbaulage aus Fig. 3, bei welcher in durchgezogenen Linien bei beiden Zylinderschlössern 17, 18 der zugehörige Schloßdaumen 20 sich in der seitwärts herausgeschwenkten Riegelstellung befindet, in welcher der Schloßdaumen 20 sich in der Grundplatte 11 verhakt und somit ein Herausklappen des Handhebels 12 aus der Grundplatte 11 verhindert. In gestrichelten Linien ist dagegen die Freigabestellung der Schloßdaumen 20 bei beiden Zylinderschlössern 17, 18 dargestellt, in welcher der jeweilige Schloßdaumen 20 in eine mit dem Zylinderschloß deckungsgleiche Lage verdreht ist, so daß die Zylinderschlösser 17, 18 als Schließeinrichtungen den Handhebel 12 in der Grundplatte 11 nicht verriegeln. Die Drehung der jeweiligen Schloßdaumen 20 aus der in gestrichelten Linien dargestellten Freigabestellung in die seitwärts herausgeschwenkte Riegelstellung ist durch einen Anschlag 21 begrenzt.

Soll der Schrank mit dem vorstehend beschriebenen Schwenkhebelverschluß geöffnet werden, so betätigt die erste Person mit dem ihr zugeordneten Schlüssel die erste Schließeinrichtung 17 und bringt deren Schloßdaumen 20 in die Freigabestellung; in dieser Stellung ist der Handhebel 12 noch nicht aus der Grundplatte 11 herausschwenkbar, weil die zweite Schließeinrichtung 18 sich noch in der Riegelstellung befindet. Erst wenn die zweite Person mit dem ihr zugehörigen Schlüssel auch die zweite Schließeinrichtung 18 in die Freigabestellung des Schloßdaumens 20 bringt, kann der Handhebel 12 aus der Grundplatte 11 herausgeklappt und das Verriegelungsorgan so betätigt werden, daß die Schranktür öffenbar ist. Bei offenem Schrank bleiben beide Schlüssel in den zugehörigen Schließeinrichtungen 17, 18 stecken und sind nicht abziehbar.

Beim Schließen des Schrankes müssen nach Einklappen des Handhebels 12 in die Grundplatte 11 auch beide Schließeinrichtungen 17, 18 in die jeweilige Riegelstellung des Schloßdaumens 20 gebracht werden, bevor der jeweilige, jeder Schließeinrichtung 17, 18 zugeordnete Schlüssel abgezogen werden kann.

Die in der vorstehenden Beschreibung, dem Patentanspruch, der Zusammenfassung und der Zeichnung offenbarten Merkmale des Gegenstandes dieser Unterlagen können sowohl einzeln als auch in beliebigen Kombinationen untereinander für die Verwirklichung der Erfindung in ihren verschiedenen Ausführungsformen wesentlich sein.

## Patentansprüche

1. Schwenkhebelverschluß zur Montage in einer Wand oder in einem Türblatt (10) eines dünnwandigen Blechschrankes mit einer auf die Wand oder das Türblatt (10) aufsetzbaren, zur Aufnahme eines darin schwenkbar gelagerten Handhebels (12) eingerichteten Grundplatte (11), wobei der Handhebel (12) aus einer in der Grundplatte (11) verriegelten Stellung in eine Freigabestellung herausklappbar ist und bei seiner in der Freigabestellung möglichen Schwenkbewegung ein schrankinnenseitig angebrachtes Verriegelungsorgan (14) betätigt, und wobei der Handhebel (12) zwei an ihm angebrachte Schließeinrichtungen wie Zylinderschlösser (17, 18) mit zwischen einer Riegelstellung und einer Freigabestellung drehbaren Schloßdaumen (20) trägt, **dadurch gekennzeichnet, daß** jeder Schloßdaumen (20) der beiden Schließeinrichtungen (17, 18) in der in die Grundplatte (11) eingeklappten Verriegelungsstellung des Handhebels (12) als Riegelstellung in die Grundplatte (11) eingreift und der Schloßdaumen (20) bei jeder Schließeinrichtung (17, 18) unabhängig voneinander mit dem ihr zugeordneten Schlüssel von seiner Riegelstellung in seine Freigabestellung drehbar ist und daß der Schlüssel von jeder Schließeinrichtung (17, 18) nur in der Riegelstellung des Schloßdaumens (20), nicht aber in dessen Freigabestellung abziehbar ist.

## Claims

1. Pivoted lever fastener for mounting in a wall or in a door leaf (10) of a thin-walled sheet-metal cabinet, with a base plate (11), which can be placed on the wall or the door leaf (10) and is adapted to accommodate a hand lever (12) pivotably mounted therein, wherein the hand lever (12) can be swung out of a position in which it is locked in the base plate (11) into a release position and, when executing its pivotal movement, which is possible in the release position, actuates a locking member (14) fitted on the inside of the cabinet, and wherein the hand lever (12) bears two closing devices, fitted thereto, such as cylinder locks (17, 18) with lock dogs (20) rotatable between an interlock position and a release position, **characterised in that** each lock dog (20) of the two closing devices (17, 18) engages in the base plate (11) when the hand lever (12) is in the locking position swung into the base plate (11) as the interlock position, and the lock dog (20) of each closing device (17, 18) can be rotated independently of the other by its associated key from its interlock position into its release position, and that the key of each closing device (17, 18) can only be withdrawn when the lock dog (20) is in the interlock position, but not in its release position.

## Revendications

1. Fermeture à levier pivotant à monter dans une paroi ou dans un vantail (10) de porte d'une armoire en tôle à parois minces comportant une plaque de base (11) pouvant être fixée sur la paroi ou sur le vantail (10) de porte afin de recevoir un levier (12) qui y est logé de manière à pouvoir pivoter, le levier (12) pouvant être basculé, à partir d'une position verrouillée dans la plaque de base (11) dans une position de déverrouillage et actionnant, au moment du mouvement de basculement possible en position déverrouillée, un organe de verrouillage (14) fixé du côté intérieur de l'armoire, et le levier (12) supportant deux dispositifs de fermeture, fixés au précédent, tels que des barillets (17, 18) munis de clenches (20) pouvant basculer entre une position de verrouillage et une position déverrouillée, **caractérisée en ce que** chaque clenche (20) des deux dispositifs de fermeture (17, 20) s'engage dans la plaque de base (11) en position de verrouillage du levier (12), celui-ci étant alors replié dans la plaque de base (11) et que la clenche (20) de chaque dispositif de fermeture (17, 18) peut être tournée, indépendamment l'une de l'autre, à l'aide de la clé correspondante, pour passer de sa position de verrouillage en position de déverrouillage, et que la clé de chaque dispositif de fermeture (17, 19) peut uniquement être retirée en position de verrouillage de la clenche (20) mais non pas dans sa position de déverrouillage.
